# EUROPÄISCHE PATENTANMELDUNG

(11) **EP 1 792 837 A1**
(43) Veröffentlichungstag der Anmeldung: **06.06.2007**
(21) Anmeldenummer: 05026308.6
(22) Anmeldetag: 02.12.2005
(51) Int. Cl.: B65D 33/02

(54) **Tragetasche**

(71) Anmelder: Papier-Mettler - Inh. Michael Mettler, 54497 Morbach (DE)
(72) Erfinder: Donner, Georg, 54497 Morbach (DE)
(74) Vertreter: Metten, Karl-Heinz

(57) **Zusammenfassung**

Die vorliegende Erfindung betrifft eine Tragetasche mit einer Vorderwand, einer Rückwand und einer Bodenfläche aus Plastikmaterial sowie einem Öffnungsrand und mindestens einer Griffvorrichtung, wobei die Vorder- und die Rückwand jeweils beabstandete, zumindest partiell über die Länge von Vorder- und Rückwand sich im wesentlichen in Richtung der Längsachse der Tragetasche erstreckende erste und zweite Bereiche aufweisen, in denen das Plastikmaterial durchgängig oder unterbrochen eine geringere Flexibilität aufweist als die zu diesen Bereichen benachbarten Areale von Vorder- und Rückwand und/oder daß die Vorderwand und die Rückwand jeweils im Bereich des Übergangs zur Bodenfläche an zwei beabstandeten ersten und zweiten Positionen mit der Bodenfläche verschweißt sind.

## Beschreibung

Die vorliegende Erfindung betrifft eine Tragetasche mit einer Vorderwand, einer Rückwand und einer Bodenfläche aus Plastikmaterial sowie einem Öffnungsrand und mindestens einer Griffvorrichtung.

Plastik- bzw. Kunststofftragetaschen finden vielfältigste Anwendungen und liegen in einer sehr großen Zahl an unterschiedlichen Ausführungsformen vor. Plastiktragetaschen sind gegenüber Textiltragetaschen in der Regel wesentlich ökonomischer herzustellen, insbesondere in der Massenfertigung, und bieten vielfach auch Vorteile beim Transport und bei der Lagerung. Durch Weiterentwicklungen bei den bei Tragetaschen zum Einsatz kommenden Kunststoffmaterialien lassen sich gegenwärtig sehr dünne Wanddicken realisieren, wodurch sich ein sehr niedriger Gesamtmaterialverbrauch erzielen läßt, ohne nachhaltige Einbußen bei der Tragkraft bzw. Reißfestigkeit hinnehmen zu müssen. Dieses ist zwar unter ökonomischen wie auch ökologischen Gesichtspunkten zu begrüßen, führt jedoch zu sehr flexiblen Wandungen. Anders als bei Tragetaschen aus Papier ist es folglich bei Plastiktragetaschen bislang nicht möglich, diese Taschen im umbefüllten, geöffneten Zustand ohne weitere zusätzliche Hilfsmaßnahmen aufrecht stehend zu positionieren, um sie anschließend mit beispielsweise Lebensmitteln oder anderem Stückgut zu befüllen. Plastiktragetaschen, die sich in gleicher Weise wie Tragetaschen aus Papier- oder Pappmaterialien handhaben und befüllen lassen, verfügen in der Regel über sehr dicke, steife Wandmaterialien sowie über sich gegenüberliegende Seitenwände, die mit den Seitenrändern von Vorder- und Rückwand sowie mit der Bodenfläche vernäht sind. Allerdings sind auch derartige Plastiktragetaschen ähnlich wie solche aus Textilmaterialien aufwendig in der Fertigung und zudem sehr materialintensiv, Papiertragetaschen leiden zudem regelmäßig unter dem Manko einer sehr begrenzten Reißfestigkeit. Außerdem verlieren sie anders als Plastiktragetaschen im Fall des Durchnässens unmittelbar ihre Tragfähigkeit.

Es wäre wünschenswert, auf Tragetaschen aus Plastik zurückgreifen zu können, die die Vorteile von herkömmlichen Plastiktragetaschen einerseits und Papiertragetaschen andererseits, wie z.B. Flexibilität, Stabilität und Reißfestigkeit, in sich vereinen. Der vorliegenden Erfindung lag daher die Aufgabe zugrunde, Tragetaschen aus Plastikmaterialien verfügbar zu machen, die nicht mit den Nachteilen von herkömmlichen Plastiktragetaschen behaftet sind und die sich insbesondere im geöffneten, unbefüllten Zustand aufrecht positionieren lassen, ohne befürchten zu müssen, daß die Taschenwände in sich zusammenfallen.

Demgemäß wurde eine Tragetasche gefunden mit einer Vorderwand, einer Rückwand und einer Bodenfläche aus Plastikmaterial sowie einem Öffnungsrand und mindestens einer Griffvorrichtung, wobei die Vorder- und die Rückwand jeweils beabstandete, zumindest partiell über die Länge von Vorder- und Rückseite sich im wesentlichen in Richtung der Längsachse der Tragetasche erstreckende erste und zweite Bereiche aufweisen, in denen das Plastikmaterial durchgängig oder intervallweise eine geringere Flexibilität bzw. eine größere Steifigkeit oder Festigkeit aufweist als die zu diesen Bereichen benachbarten Areale von Vorder- und Rückwand und/oder daß die Vorderwand und die Rückwand jeweils im Bereich des Übergangs zur Bodenfläche an zwei beabstandeten ersten und zweiten Positionen mit der Bodenfläche verschweißt sind. Selbstverständlich können auf der Vorder- und/oder der Rückwand auch zwei, drei oder mehr erste und/oder zweite Bereiche vorliegen.

Außerdem wurde eine Tragetasche gefunden mit einer Vorderwand, einer Rückwand und einer Bodenfläche aus Plastikmaterial sowie einem Öffnungsrand und mindestens einer Griffvorrichtung, wobei die Vorder- und die Rückwand einen zumindest partiell über die Länge von Vorder- und Rückseite sich im wesentlichen in Richtung der Längsachse der Tragetasche erstreckenden ersten Bereich aufweist, in dem das Plastikmaterial durchgängig oder unterbrochen eine geringere Flexibilität bzw. größere Steifheit aufweist als die zu diesem Bereich benachbarten Areale von Vorder- und Rückwand und/oder daß die Vorderwand und die Rückwand jeweils im Bereich des Übergangs zur Bodenfläche an einer ersten Position mit der Bodenfläche verschweißt sind. Bei der vorangehend geschilderten Ausführungsform, die auf der Vorder- und/oder der Rückwand nur einen ersten Bereich aufweist, ist dieser erste Bereich vorzugsweise im wesentlichen entlang der Mittellinie zwischen den Seitenrändern angeordnet. Selbstverständlich unterfallen auch Kombinationen der vorangehend geschilderten Ausführungsformen unter erfindungsgemäße Tragetaschen. Beispielsweise kann die Vorderwand nur einen ersten Bereich aufweisen, während die Rückwand mit mindestens einem ersten und mindestens einem zweiten Bereich ausgestattet ist.

Die Vorderwand und die Rückwand von erfindungsgemäßen Plastiktragetaschen verfügen im allgemeinen über sich gegenüberliegende, insbesondere parallele, Seitenränder, einen oberen Rand und einen unteren Rand bzw. eine Unterkante. Üblicherweise sind die korrespondierenden Seitenränder von Vorder- und Rückwand miteinander fest verbunden, beispielsweise mittels Verschweißens, Vernähens oder Verklebens. Hierbei bilden der obere Rand von Vorder- und Rückwand regelmäßig den umlaufenden Öffnungsrand der Tragetasche,

Den Tragetaschen der vorliegenden Erfindung kann eine Längsachse zugewiesen werden. Diese Längsachse erstreckt sich innerhalb des Taschenkörpers vom Öffnungsrand zur Bodenfläche. Verläuft der obere Rand von Vorder- und Rückwand im wesentlichen geradlinig, dann verläuft die Längsachse der Tragetasche hierbei im wesentlichen senkrecht zu diesen oberen Rändern bzw. dem Öffnungsrand der Tragetasche. Läßt sich aufgrund der Geometrie des Öffnungsrandes die vorangehende Zuordnung nicht ohne weiteres treffen, orientiert man die Längsachse der Tragetasche alternativ an dem Verlauf von im wesentlichen parallelen geradlinigen Seitenrändern. In diesem Fall verläuft die Längsachse im wesentlichen parallel zu diesen Seitenrändern. Ferner verläuft die Längsachse der Tragetasche in einer weiteren Ausführungsform im wesentlichen parallel zu dem Kraftvektor, der im gleichmäßig gefüllten Zustand beim Anheben der Tragetasche über die Griffvorrichtunge(n) auf diesen Haltepunkt bzw. -bereich wirkt.

Daß die ersten und zweiten Bereiche in Richtung der Längsachse der Tragetasche zu orientieren sind, umfaßt in der bevorzugten Variante eine im wesentlichen parallele Ausrichtung zur Längsachse. Selbstverständlich kann die Ausrichtung in Richtung der Längsachse auch eine nicht-parallele Ausrichtung umfassen. Beispielsweise sind auch noch stets solche Ausrichtungen umfaßt, bei denen der erste und/oder zweite Bereich bzw. die imaginäre im wesentlichen geradlinige Fortführung bzw. Verlängerung dieses Bereichs in Richtung des Öffnungsrandes auf den oberen Rand von Vorder- oder Rückwand trifft und nicht etwa auf den Seitenrand. Des weiteren ist bevorzugt, wenn der erste und/oder zweite Bereich bzw. die imaginäre im wesentlichen geradlinige Verlängerung dieses Bereichs in Richtung auf die Bodenfläche auf die Unterkante von Vorder- oder Rückwand trifft und nicht etwa auf den Seitenrand. Grundsätzlich ist auch nicht ausgeschlossen, daß die ersten und zweiten Bereiche von Vorder- oder Rückseite sich kreuzen, wenngleich diese Ausführungsform nicht zu den bevorzugtesten gehört.

Gemäß einer bevorzugten Ausführungsform ist eine Tragetasche vorgesehen, bei der die Vorderwand und/oder die Rückwand einen dritten und/oder einen vierten Bereich aufweist bzw. aufweisen, in denen das Plastikmaterial durchgängig oder intervallweise eine geringere Flexibilität aufweist als die zu diesen Bereichen benachbarten Areale von Vorder- oder Rückwand, wobei der dritte Bereich sich im wesentlichen von der Unterkante von Vorder- oder Rückwand bis im wesentlichen zum Seitenrand, der näher zum ersten Bereich als zum zweiten Bereich beabstandet ist, erstreckt und wobei der vierte Bereich sich von der Unterkante von Vorder- oder Rückwand bis im wesentlichen zum Seitenrand, der näher zum zweiten Bereich beabstandet ist, erstreckt.

Hierbei sind solche Tragetaschen besonders bevorzugt, bei denen der dritte Bereich in die erste Position und/oder der vierte Bereich in die zweite Position von Vorder- und/oder Rückwand mündet. Die dritten und vierten Bereiche liegen somit bevorzugt in einem Winkel gegenüber der Unterkante sowie dem ersten und zweiten Bereich vor. Besonders bevorzugt beträgt der Winkel zwischen dem dritten Bereich und der Unterkante sowie dem vierten Bereich und der Unterkante, insbesondere wenn dritte und vierte Bereiche im wesentlichen in Form von Schweißlinien oder -nähten vorliegen, in etwa 45°.

Die ersten und zweiten sowie dritten und vierten Bereiche von Vorder- und Rückwand sind weniger flexibel als das umliegende Plastikmaterial und verfügen demgemäß über eine größere Steifheit in mindestens einer Richtung. Im allgemeinen reicht es aus, wenn diese ersten und zweiten sowie dritten und vierten Bereiche eine Breite im mm-Bereich aufweisen. In einer geeigneten Ausführungsform liegt die durchschnittliche Breite von erstem und zweitem bzw. drittem und viertem Bereich in der Größenordnung von 0,5 bis 5 mm.

Die ersten und zweiten sowie dritten und vierten Bereiche von Vorder- und Rückwand stellen somit in einer praktischen Ausführungsform Schweißlinien oder Schweißnähte dar. Diese Schweißlinien oder - nähte können durchgängig oder intervallweise ausgebildet sein. Bevorzugt sind diese Schweißlinien oder -nähte im wesentlichen geradlinig. Auch können mehrere durchgehende oder intervallweise angeordnete Schweißlinien oder -nähte einen ersten bzw. einen zweiten sowie einen dritten bzw. vierten Bereich bilden.

Demgemäß kann vorgesehen sein, daß die ersten und zweiten sowie dritten und vierten Bereiche von Vorder- und Rückwand linienförmige Bereiche darstellen.

Hierbei ist bevorzugt, daß die ersten und zweiten Bereiche von Vorder- und Rückwand im wesentlichen parallel verlaufen.

Als besonders vorteilhaft hat sich eine Ausführungsform erwiesen, bei der die ersten und zweiten Bereiche von Vorder- und Rückwand sich im wesentlichen über die gesamte Länge von Vorder- oder Rückwand erstrecken.

Die Ausbildung der ersten und zweiten Bereiche kann auf vielfältige Weise herbeigeführt werden, solange solche Bereiche resultieren, die steifer ausgestaltet sind als die umliegenden oder weiteren Abschnitte der Vorder- oder Rückwand und so zu einer Stabilisierung der gesamten Vorder- bzw. Rückwand beitragen.

Das Plastikmaterial von Vorderwand, Rückwand und Bodenfläche stellt vorzugsweise einen thermoplastischen Kunststoff dar. Geeignete thermoplastische Kunststoffe umfassen z.B. Polyolefine wie Polypropolen und Polyethylen sowie Copolymere des Polyethylens und Polypropylens, Polystyrol, Styrol(co)poylmere wie ABS, ASA, SAN, MABS und MBS, Poly(meth)acrylate, Polyester wie Polybutylenterephthalat und Polyethylcnterephthalat, Polyurethane, Polyphenylenether, Polyketone, Polyamide, Polyimide, Polyvinylchlorid, Ethylen/Vinylacetat-Copolymere, Polyacrylnitril, Polycarbonate, Polyoxymethylene, Polysulfone, Polyphenylensulfone sowie beliebige Blends der vorangehenden Kunststoffe.

Besonders bevorzugt gehen die ersten und zweiten sowie dritten und vierten Bereiche von Vorder- und Rückwand auf eine thermische Behandlung des Plastikmaterials der Tragetasche, insbesondere auf eine thermische Behandlung bei Anwendung von Druck, zurück. Beispielsweise lassen sich dabei die in Frage kommenden Plastikmaterialien mit Hilfe geeigneter Werkzeuge partiell anschmelzen, ohne daß dabei das Material zerstört oder durchtrennt wird. Beim Erkalten, insbesondere wenn bei der Temperaturbeaufschlagung gleichzeitig Druck angewendet worden ist, wird nicht mehr der ursprüngliche flexible Zustand von Vorder- und Rückwand erhalten. Vielmehr büßen die thermisch behandelten ersten und zweiten sowie dritten und vierten Bereiche ihre Flexibilität ein, gewinnen dabei gleichzeitig jedoch an mechanischer Festigkeit.

Die erste bzw. zweite Position nimmt flächenmäßig in der Regel viel weniger Platz in Anspruch als der erste und zweite Bereich der erfindungsgemäßen Tragetasche. Vielmehr reicht es für die Ausbildung der ersten bzw. zweiten Positionen im allgemeinen aus, wenn im Bereich der Unterkante von Vorder- bzw. Rückwand diese Vorder- oder Rückwand mit der sich unmittelbar oder mittelbar an die Unterkante anschließenden Fläche der Bodenfläche verbunden ist. Dieser Verbindungsbereich stellt den Übergang von Vorder- bzw. Rückwand zur Bodenfläche benachbart zu den jeweiligen Unterkanten dar. Bei dieser Ausgestaltung unterbrechen die ersten und zweiten Positionen von Vorder- und Rückwand deren Unterkantewerläufe. Die ersten und zweiten Positionen zeichnen sich demgemäß dadurch aus, daß an diesen Stellen der Unterkanten die Vorder- bzw. Rückwand mit dem Material der Bodenfläche verbunden vorliegt. Diese Verbindung wird vorzugsweise mittels thermischen Verschweißens vorgenommen, insbesondere bei gleichzeitiger Anwendung von Druck. Gemäß einer bevorzugten Ausführungsform handelt es sich bei den ersten und zweiten Positionen von Vorder- und Rückwand um Blockbodenschweißungen. Selbstverständlich ist es ebenfalls möglich, auf der Vorder- und/oder Rückwand mehrere, beispielsweise zwei, drei oder vier, erste und/oder zweite Positionen, insbesondere Blockbodenschweißungen, vorzusehen.

Als besonders bevorzugt hat sich eine Tragetasche erwiesen, bei der im unteren Bereich der Vorder- und/oder Rückwand der erste Bereich seinen Ausgang nimmt von der ersten Position oder bei der eine im wesentlichen geradlinige Verlängerung des ersten Bereichs in die erste Position mündet und/oder der zweite Bereich seinen Ausgang nimmt von der zweiten Position oder bei der eine im wesentlichen geradlinige Verlängerung des zweiten Bereichs in die zweite Position mündet.

Dieser Ausführungsform hat den Vorteil, daß die ersten und zweiten Bereiche und ersten und zweiten Positionen von Vorder- und Rückwand in ein und demselben Arbeitsgang erhalten werden können, und zwar insbesondere auch bei großtechnischer Massenfertigung.

In einer bevorzugten Ausführungsform ist dabei vorgesehen, daß der Abstand zwischen dem ersten und zweiten Bereich der Vorderwand im wesentlichen dem Abstand zwischen dem ersten und zweiten Bereich der Rückwand entspricht und/oder daß der Abstand zwischen der ersten und zweiten Position der Vorderwand im wesentlichen dem Abstand zwischen der ersten und zweiten Position der Rückwand entspricht.

In einer pragmatischen Variante der erfindungsgemäßen Tragetasche verfügen die Vorder- und Rückwand über eine quadratische oder rechteckige Grundfläche und sind über ihre jeweiligen Seitenränder miteinander verbunden. Die Längsachse der Tragetasche verläuft bei dieser Ausführungsform z.B. parallel zu den Seitenrändern. Die ersten und zweiten Bereiche stellen jeweils bevorzugt parallel verlaufende Linien mit einer Breitenausdehnung dar, die sich von dem Bereich des oberen Öffnungsrandes bis zur Bodenfläche oder dem Bereich der Unterkante von Vorder- und Rückwand erstreckt.

Erfindungsgemäß sind solche Tragetaschen besonders bevorzugt, bei denen die ersten Bereiche von Vorder- und Rückwand zumindest partiell im wesentlichen miteinander lage- und insbesondere auch längendeckungsgleich sind und/oder bei denen die zweiten Bereiche von Vorder- und Rückwand zumindest partiell im wesentlichen miteinander lage- und insbesondere auch längendeckungsgleich sind.

Eine weitere bevorzugte Ausführungsform sieht vor, daß jeweils die ersten Positionen von Vorder- und Rückwand und/oder die zweiten Positionen von Vorder- und Rückwand im wesentlichen deckungsgleich sind.

Insbesondere auch herstellungstechnisch haben sich solche Ausführungsformen besonders bewährt, bei denen die Vorderwand, die Bodenfläche und die Rückwand durchgängig, insbesondere einstückig, gefertigt sind.

Üblicherweise weist die Bodenfläche eine, insbesondere zentral verlaufende, Bodenfalte auf. Diese Bodenfalte läßt sich ohne weiteres insbesondere auch bei einstückiger Fertigung von Vorder-, Rückwand und Bodenfläche realisieren. Aus Gründen der Stabilität werden bei diesen Ausführungsformen die sich gegenüberliegenden seitlichen Ränder des Bodenmaterials vorzugsweise gemeinsam mit den Seitenrändern von Vorder- und Rückwand verbunden, insbesondere verschweißt.

Gemäß einer bevorzugten Ausführungsform mündet bzw. münden bei einer erfindungsgemäßen Tragetasche der dritte und/oder der vierte Bereich unterhalb der eingefalteten Bodenfalte in den Seitenrand.

Dabei ist besonders bevorzugt, wenn der dritte und/oder vierte Bereich zumindest partiell mit der Bodenfläche verbunden, insbesondere verschweißt oder verklebt, ist bzw. sind.

Besonders stabile Taschen lassen sich dadurch erhalten, daß man die Vorderwand und/oder die Rückwand im Bereich des Öffnungsrandes jeweils mit einem Saum versieht. Dieses kann z.B. durch Umschlagen des oberen Randes von Vorder- und Rückwand bewerkstelligt werden. Der Saum wird bevorzugt mit der Vorder- bzw. Rückwand verbunden.

Des weiteren kann vorgesehen sein, daß die Vorderwand, die Rückwand und/oder die Bodenfläche zumindest bereichsweise einlagig oder mehrlagig, beispielsweise zwei- oder dreilagig, ausgestaltet ist bzw. sind. Eine mehrlagig, beispielsweise zweilagig, ausgestattete erfindungsgemäße Tragetasche eignet sich z.B. als Tiefkühltasche.

Geeignete Griffvorrichtungen umfassen Grifföffnungen, d.h. Durchgriffs- bzw. Eingriffsöffnungen im Vorder- und Rückwandmaterial, sowie Henkel oder Schlaufen, welche vorzugsweise an dem oder im Bereich des oberen Öffnungsrands der Tragetasche befestigt sind.

Die zwischen den ersten und zweiten Bereichen und/oder ersten und zweiten Positionen von Vorder- und Rückwand aufgespannte bzw. aufspannbare Bodenfläche entspricht bevorzugterweise im wesentlichen der eines Quadrats, Rechtecks, Parallelogramms oder Trapezes.

Der vorliegenden Erfindung liegt die überraschende Erkenntnis zugrunde, daß sich auch Plastiktragetaschen, selbst solche aus sehr flexiblen, dünnwandigen Materialien, in gleicher Weise wie Papiertragetaschen aufrecht stehend befüllen lassen, ohne daß es externer Hilfsmittel zum Offenhalten der Tragetasche bedarf. Dieses Ergebnis läßt sich z.B. allein durch Manipulation herkömmlicher Materialien von Plastiktragetaschen bewerkstelligen, wodurch sich die Anbringung zusätzlicher Stützleisten oder Verstärkungselemente erübrigt. Demgemäß sind bislang verwendete Apparate oder Tragevorrichtungen, mit denen Plastiktaschen offengehalten werden, nicht mehr erforderlich.

Weitere Merkmale und Vorteile der Erfindung ergeben sich aus der nachfolgenden Beschreibung, in der Ausfuhrungsbeispiele anhand schematischer Zeichnungen im einzelnen erläutert werden. Hierbei zeigen:
- Figur 1: eine Draufsicht auf die Vorderwand einer erfindungsgemäßen Tragetasche;
- Figur 2: eine schematische Schnittansicht der erfindungsgemäßen Tragetasche gemäß Fig. 1 entlang A-A; und
- Figur 3: eine perspektivische Ansicht einer erfindungsgemäßen Tragetasche.

Figur 1 zeigt die Vorderwand 4 einer erfindungsgemäßen Tragetasche 2. Die Vorderwand 4 verfügt über einen oberen Rand 6, sich gegenüberliegende, parallele Seitenränder 8 und 10 sowie einen unteren Rand bzw. eine Unterkante 12. Die Vorderwand 4 ist über die Seitenränder 8 und 10 mit dem entsprechenden Seitenrändern der Rückwand (nicht abgebildet) verschweißt. Die Längsachse der erfindungsgemäßen Tragetasche verläuft parallel zu den Seitenrändern 8 und 10 bzw. senkrecht zum oberen Rand 6 bzw. zur Unterkante 12. In Richtung dieser Längsachse verfügt die Vorderwand über beabstandete erste und zweite Bereiche 14 und 16, die sich von dem oberen Rand 6 bis zur Unterkante 12 erstrecken. Diese ersten und zweiten Bereiche 14 und 16 der Vorderwand 4 sind linienförmig ausgestaltet und verlaufen im wesentlichen parallel. Der Abstand zwischen den ersten und zweiten Bereichen 14 und 16 ist in der Regel größer als der Abstand zu den jeweiligen Seitenrändern 8 und 10. Der Figur 1 sind ferner bereits die ersten und zweiten Positionen 18 und 20 der Vorderwand 4 im Bereich der Unterkante 12 zu entnehmen. Hierbei handelt es sich um Blockbodenschweißungen. Im Bereich dieser ersten und zweiten Positionen ist die Materialfläche der Vorderwand 4 mit der Materialfläche der Bodenfläche 26 verbunden, insbesondere verschweißt. Diese Art der Ausgestaltung ist in der schematischen Schnittdarstellung der erfindungsgemäßen Tragetasche gemäß Figur 2 wiedergegeben. Im Bereich der Unterkanten 12 und 22 von Vorderwand 4 und Rückwand 24 sind die ersten Positionen 18 und 28 von Vorder- und Rückwand zu erkennen. Die Bodenfläche 26 verfügt über eine zentrale Bodenfalte 32. Die die Bodenfläche 26 bildenden Materialhälften 34 und 36 sind jeweils im Bereich des Seitenrands der Tasche mit der Vorder- und Rückwand verbunden, insbesondere verschweißt.

Wie Figur 1 weiter zu entnehmen ist, ist die Vorderwand 4 mit einem dritten und vierten Bereich 48 und 50 ausgestattet. Hierbei handelt es sich im vorliegenden Fall um geradlinige Schweißnähte die sich im Fall des dritten Bereichs von der ersten Position 18 zum Seitenrand 10 und im Fall des vierten Bereichs von der zweiten Position 20 zu dem Seitenrand 8 erstrekken. In der dargestellten bevorzugten Ausführungsform münden die dritten und vierten Bereiche 48 und 50 jeweils unterhalb der eingefaltet vorliegenden Bodenfalte 32 in die Seitenränder 10 und 8. Die dritten und vierten Bereiche 48 und 50 liegen hierbei verschweißt mit der Bodenfläche 26 vor. Spannt man die Bodenfläche 26 auf, d.h. öffnet man die Tragetasche 2 zwecks Befüllung und stellt sie aufrecht auf eine Unterlage, helfen die dritten und vierten Bereiche 48 und 50, die Tasche mit zusätzlicher Stabilität auszustatten. Im entfalteten Zustand bilden die dritten Bereiche von Vorder- und Rückwand bevorzugt eine gerade Linie aus. Das gleiche trifft auf die vierten Bereiche von Vorder- und Rückwand zu. Hierfür bringt man die dritten und vierten Bereiche bevorzugt in einem Winkel von 45° an.

Figur 3 zeigt eine erfindungsgemäße Tragetasche 2 im geöffneten, noch unbefüllten Zustand. Trotz der Verwendung flexibler Kunststoffmaterialien für die Vorder- und die Rückwand 4 und 24 läßt sich die Tragetasche im geöffneten Zustand aufrecht hinstellen. Hierbei wird die Bodenfläche 26 gemäß ihrer maximalen Dimensionierung aufgespannt, so daß sie möglichst flach auf der Unterlage aufliegt. Bei der abgebildeten Ausführungsform gehen die ersten bzw. zweiten Bereiche 14, 16, 44, 46 von Vorder- und Rückwand 4, 24 übergangslos in die ersten bzw. zweiten Positionen 18, 20, 28, 30 von Vorder- bzw, Rückwand 4, 24 über. In der abgebildeten Variante werden die ersten bzw. zweiten Bereiche sogar über die erste bzw. zweite Position hinaus im Bereich der Bodenfläche 26 fortgeführt und treffen demgemäß bei der Mitteillinie 32 der Bodenfläche aufeinander. Die versteiften ersten und zweiten Bereiche 14, 16, 44, 46 von Vorder- und Rückwand 4, 24 sowie die Verschweißungspunkte im Bereich der Unterkante 12, 42 von Vorder- und Rückwand 4, 24 mit der Bodenfläche 26 an den ersten und zweiten Positionen 18, 20, 28, 30 von Vorder- und Rückwand 4, 24 statten die erfindungsgemäße Tragetasche 2 mit einer hinreichenden Steifigkeit aus, um ein sofortiges Insichzusammenfallen zu unterbinden. Ohne äußere Krafteinwirkung kann die erfindungsgemäße Tragetasche im geöffneten Zustand, wie in Figur 3 dargestellt, beliebig lange belassen werden. Auf diese Weise gelingt auch mit sehr flexiblen, sehr dünnwandigen Plastiktragetaschen ein einfaches, unproblematisches Befüllen, ohne auf zusätzliche Hilfsmittel angewiesen zu sein.

Die in der vorstehenden Beschreibung, in den Ansprüchen sowie in den Zeichnungen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 2: Tragetasche
- 4: Vorderwand
- 6: oberer Rand der Vorderwand
- 8: Seitenrand der Vorderwand
- 10: Seitenrand der Vorderwand
- 12: Unterkante der Vorderwand
- 14: erster Bereich der Vorderwand
- 16: zweiter Bereich der Vorderwand
- 18: erste Position der Vorderwand
- 20: zweite Position der Vorderwand
- 22: Unterkante der Rückwand
- 24: Rückwand
- 26: Bodenfläche
- 28: erste Position der Rückwand
- 30: zweite Position der Rückwand
- 32: zentrale Bodenfalte
- 34: erste Materialhälfte der Bodenfläche
- 36: zweite Materialhälfte der Bodenfläche
- 44: erster Bereich der Rückwand
- 46: zweiter Bereich der Rückwand
- 48: dritter Bereich der Vorderwand
- 50: vierter Bereich der Vorderwand
- 52: Griffvorrichtung

## Patentansprüche

1. Tragetasche mit einer Vorderwand, einer Rückwand und einer Bodenfläche aus Plastikmaterial sowie einem Öffnungsrand und mindestens einer Griffvorrichtung, **dadurch gekennzeichnet, daß**
die Vorder- und die Rückwand jeweils einen zumindest partiell über die Länge von Vorder- oder Rückwand sich im wesentlichen in Richtung der Längsachse der Tragetasche erstreckenden ersten Bereich aufweisen, in dem das Plastikmaterial durchgängig oder intervallweise eine geringere Flexibilität aufweist als die zu diesem Bereich benachbarten Areale von Vorder- oder Rückwand und/oder daß die Vorderwand und die Rückwand jeweils im Bereich des Übergangs zur Bodenfläche an einer ersten Position mit der Bodenfläche verschweißt sind; oder daß
die Vorderwand einen zumindest partiell über die Länge der Vorderwand sich im wesentlichen in Richtung der Längsachse der Tragetasche erstreckenden ersten Bereich aufweist, in dem das Plastikmaterial durchgängig oder intervallweise eine geringere Flexibilität aufweist als die zu diesem Bereich benachbarten Areale der Vorderwand und/oder daß die Vorderwand im Bereich des Übergangs zur Bodenfläche an einer ersten Position mit der Bodenfläche verschweißt ist, und die Rückwand jeweils beabstandete, zumindest partiell über die Länge von Vorder- und Rückwand sich im wesentlichen in Richtung der Längsachse der Tragetasche erstreckende erste und zweite Bereiche aufweist, in denen das Plastikmaterial durchgängig oder intervallweise eine geringere Flexibilität aufweist als die zu diesen Bereichen benachbarten Areale der Rückwand und/oder daß die Rückwand jeweils im Bereich des Übergangs zur Bodenfläche an zwei beabstandeten ersten und zweiten Positionen mit der Bodenfläche verschweißt ist; oder daß
die Vorder- und die Rückwand jeweils beabstandete, zumindest partiell über die Länge von Vorder- und Rückwand sich im wesentlichen in Richtung der Längsachse der Tragetasche erstreckende erste und zweite Bereiche aufweisen, in denen das Plastikmaterial durchgängig oder intervallweise eine geringere Flexibilität aufweist als die zu diesen Bereichen benachbarten Areale von Vorder- und Rückwand und/oder daß die Vorderwand und die Rückwand jeweils im Bereich des Übergangs zur Bodenfläche an zwei beabstandeten ersten und zweiten Positionen mit der Bodenfläche verschweißt sind.

2. Tragetasche nach Anspruch 1, **dadurch gekennzeichnet, daß**
die ersten und zweiten Bereiche von Vorder- und Rückwand im wesentlichen parallel verlaufen.

3. Tragetasche nach Anspruch 1 oder 2, **dadurch gekennzeichnet, daß**
die ersten und zweiten Bereiche von Vorder- und Rückwand sich im wesentlichen über die gesamte Länge von Vorder- oder Rückwand erstrecken.

4. Tragetasche nach einem der vorangehenden Ansprüche, **dadurch gekennzeichnet, daß** das Plastikmaterial von Vorderwand, Rückwand und Bodenfläche einen thermoplastischen Kunststoff umfaßt.

5. Tragetasche nach einem der vorangehenden Ansprüche, **dadurch gekennzeichnet, daß** die ersten und zweiten Bereiche von Vorder- und Rückwand auf eine thermische Behandlung des Plastikmaterials der Tragetasche, insbesondere auf eine thermische Behandlung bei Anwendung von Druck, zurückgehen.

6. Tragetasche nach einem der vorangehenden Ansprüche, **dadurch gekennzeichnet, daß** der Abstand zwischen dem ersten und zweiten Bereich der Vorderwand im wesentlichen dem Abstand zwischen dem ersten und zweiten Bereich der Rückwand entspricht und/oder daß der Abstand zwischen der ersten und zweiten Position der Vorderwand im wesentlichen dem Abstand zwischen der ersten und zweiten Position der Rückwand entspricht.

7. Tragetasche nach einem der vorangehenden Ansprüche, **dadurch gekennzeichnet, daß** im unteren Bereich der Vorder- und/oder Rückwand der erste Bereich seinen Ausgang nimmt von der ersten Position oder eine im wesentlichen geradlinige Verlängerung des ersten Bereichs in die erste Position mündet und/oder der zweite Bereich seinen Ausgang nimmt von der zweiten Position oder eine im wesentlichen geradlinige Verlängerung des zweiten Bereichs in die zweite Position mündet.

8. Tragetasche nach einem der vorangehenden Ansprüche, **dadurch gekennzeichnet, daß** zumindest partiell die ersten Bereiche von Vorder- und Rückwand im wesentlichen miteinander lage- und insbesondere auch längendeckungsgleich sind und/oder die zweiten Bereiche von Vorder- und Rückwand zumindest partiell im wesentlichen miteinander lage- und insbesondere auch längendeckungsgleich sind.

9. Tragetasche nach einem der vorangehenden Ansprüche, **dadurch gekennzeichnet, daß** jeweils die ersten Positionen von Vorder- und Rückwand und/oder die zweiten Positionen von Vorder- und Rückwand im wesentlichen deckungsgleich sind.

10. Tragetasche nach einem der vorangehenden Ansprüche, **dadurch gekennzeichnet, daß** die erste und/oder zweite Position eine Blockbodenschweißung darstellt.

11. Tragetasche nach einem der vorangehenden Ansprüche, **dadurch gekennzeichnet, daß** die Vorderwand, die Bodenfläche und die Rückwand durchgängig, insbesondere einstückig, gefertigt sind.

12. Tragetasche nach einem der vorangehenden Ansprüche, **dadurch gekennzeichnet, daß** die Bodenfläche eine Bodenfalte aufweist.

13. Tragetasche nach einem der vorangehenden Ansprüche, **dadurch gekennzeichnet, daß** die Vorderwand und/oder die Rückwand einen dritten und/oder einen vierten Bereich aufweist bzw. aufweisen, in denen das Plastikmaterial durchgängig oder intervallweise eine geringere Flexibilität aufweist als die zu diesen Bereichen benachbarten Areale von Vorder- oder Rückwand, wobei der dritte Bereich sich im wesentlichen von der Unterkante von Vorder- oder Rückwand bis im wesentlichen zum Seitenrand, der näher zum ersten Bereich als zum zweiten Bereich beabstandet ist, erstreckt und wobei der vierte Bereich sich von der Unterkante von Vorder- oder Rückwand bis im wesentlichen zum Seitenrand, der näher zum zweiten Bereich beabstandet ist, erstreckt.

14. Tragetasche nach einem der vorangehenden Ansprüche, **dadurch gekennzeichnet, daß** die ersten, zweiten, dritten und/oder vierten Bereiche von Vorder- und/oder Rückwand linienförmige Bereiche, insbesondere Schweißnähte oder-linien, darstellen.

15. Tragetasche nach Anspruch 13 oder 14, **dadurch gekennzeichnet, daß** der dritte Bereich in die erste Position und/oder daß der vierte Bereich in die zweite Position von Vorder- und/oder Rückwand mündet.

16. Tragetasche nach einem der Ansprüche 13 bis 15, **dadurch gekennzeichnet, daß** der dritte und/oder der vierte Bereich unterhalb der eingefalteten Bodenfalte in den Seitenrand mündet bzw. münden.

17. Tragetasche nach einem der Ansprüche 13 bis 16, **dadurch gekennzeichnet, daß** der dritte und/oder vierte Bereich zumindest partiell mit der Bodenfläche verbunden, insbesondere verschweißt oder verklebt, ist bzw. sind.

18. Tragetasche nach einem der vorangehenden Ansprüche, **dadurch gekennzeichnet, daß** die Vorderwand und/oder die Rückwand im Bereich des Öffnungsrandes einen, insbesondere verklebten oder verschweißten, Saum aufweisen.

19. Tragetasche nach einem der vorangehenden Ansprüche, **dadurch gekennzeichnet, daß** die Griffvorrichtung Grifföffnungen, Henkel oder Schlaufen umfaßt.

20. Tragetasche nach einem der vorangehenden Ansprüche, **dadurch gekennzeichnet, daß** die zwischen den ersten und zweiten Bereichen und/oder ersten und zweiten Positionen von Vorder- und Rückwand aufgespannte Bodenfläche im wesentlichen der eines Quadrats, Rechtecks, Parallelogramms oder Trapezes entspricht.

21. Tragetasche nach einem der vorangehenden Ansprüche, **dadurch gekennzeichnet, daß** die Vorderwand, die Rückwand und/oder die Bodenfläche einlagig oder zumindest partiell mehrlagig, insbesondere zweilagig, ausgeführt sind.
